# DEMANDE DE BREVET EUROPEEN

(11) **EP 0 301 981 A1**
(43) Date de publication de la demande: **01.02.1989**
(21) Numéro de dépôt: 88420263.1
(22) Date de dépôt: 26.07.1988
(51) Int. Cl.: F42B 7/04, F42B 7/08

(54) **Bourre d'appoint pour cartouche de fusil de chasse ou autres armes à feu**

(30) Priorité: 27.07.1987 FR 8710952; 17.09.1987 FR 8713237
(71) Demandeur: Piegay, Marcel, F-69700 Saint Andeol le Chateau (FR)
(72) Inventeur: Piegay, Marcel, F-69700 Saint Andeol le Chateau (FR)
(74) Mandataire: Dupuis, François

(57) **Abrégé**

La bourre d'appoint est constituée par une pluralité de granulés (5) de forme et de densité diverses.

## Description

L'objet de l'invention se rattache au secteur technique des munitions.

Généralement, la plupart des cartouches comprennent pour l'essentiel, d'une manière connue, une douille recevant intérieurement et successivement, une charge de poudre, une bourre faisant office ou non de régulateur, et une charge de projectiles. En outre, en fonction de la hauteur de chargement désiré et du calibre pour avoir un bon sertissage, il est souvent nécessaire d'utiliser des bourres d'appoint. Le plus souvent, de telles bourres sont constituées par des pastilles de liège, ou autre matière de différentes épaisseurs, pour obtenir la bonne hauteur d'encartouchage.

Il apparaît donc nécessaire de disposer d'une gamme de bourres d'appoint de différentes épaisseurs, ce qui est coûteux et nécessite une place de stockage. Ce type de bourre constitue d'autre part un élément solide semi-rigide, ce qui peut poser des problèmes lors de l'encartouchage. De plus, l'emploi de projectiles sous forme d'une bille en plomb est rendu difficile ou bien impose une certaine disposition des éléments à l'intérieur de la cartouche.

Le problème étant ainsi posé, l'invention s'est fixée pour but de remédier à ces inconvénients en créant une bourre d'appoint apte à compenser, d'une manière bien précise, l'espace libre qui apparaît à l'intérieur de la douille en fonction de la charge de projectiles et du calibrage, compte tenu des longueurs des douilles considérées comme normales.

Pour résoudre les problèmes posés notamment de faciliter l'encartouchage, de pouvoir obtenir directement la bonne hauteur d'encartouchage, et de pouvoir utiliser facilement des projectiles sous forme d'une bille en plomb, la bourre d'appoint selon l'invention est réalisée à partir d'une pluralité de granulés de forme et densité diverses.

Avantageusement, les granulés sont en matière plastique du type polyéthylène, polypropylène, PVC, ...

Dans le cas où la cartouche présente une bourre de séparation, les granulés sont disposés entre la charge de poudre et la bourre de séparation. Les granulés peuvent aussi être disposés entre la bourre de séparation et la charge de projectiles.

De même que la cartouche présente ou non une bourre de séparation, les granulés peuvent être disposés en bout de douille, en fermeture, devant la charge de projectiles.

En outre, on sait que pour avoir une puissance et une vitesse satisfaisantes et éviter toutes pertes de puissance susceptibles de résulter de l'infiltration, au travers des granulés, des gaz provoqués par la combustion de la poudre, il est fortement recommandé d'utiliser une bourre de séparation.

Bien évidemment, l'emploi d'une bourre de séparation augmente très sensiblement le coût de la cartouche.

Le problème étant ainsi posé, l'invention s'est proposée d'améliorer les caractéristiques de la bourre d'appoint définie précédemment afin de pouvoir supprimer l'emploi d'une bourre de séparation, toujours en ayant pour objectif de bonnes caractéristiques de puissance et de vitesse.

A cet effet, les granulés constituant la bourre d'appoint, sont sélectionnés pour former un ensemble ayant une forte densité en étant aptes à constituer, après tassement, un ensemble homogène. Plus particulièrement, les granulés sont constitués par de la poudre de matières plastiques ou bien par des grains de céréales, notamment oléagineuses.

A partir de cette conception, il est possible d'étendre les caractéristiques de bourrage d'appoint en incorporant des granulés ayant des capacités de fluorescence ou de phosphorescence pour obtenir une cartouche traçante.

De même, comme indiqué, la bourre d'appoint peut également être utilisée dans le cadre de projectiles sous forme d'une bille en plomb. Dans cette hypothèse, il est apparu néces saire, d'assurer selon le chargement de la cartouche, un centrage de la bille quel que soit son diamètre. Pour cela, on utilise un guide en matière plastique dont les extrémités présentent symétriquement et axialement, d'une manière opposée, chacune un alésage conique pour l'appui et le centrage de la bille.

L'invention est exposée ci-après plus en détail à l'aide des dessins annexés dans lesquels :
- les figures 1 à 5 représentent, par une vue en coupe longitudinale, différentes formes d'encartouchages exécutées avec la bourre d'appoint selon l'invention,
- les figures 6 et 7 sont des vues en coupe longitudinales d'exemple d'encartouchage, dans une forme de réalisation, sans bourre d'appoint,
- les figures 8 et 9 sont des vues en coupe longitudinale d'une cartouche avec une bille en plomb comme projectile,
- la figure 10 montre un exemple de réalisation d'une bourre d'appoint pour obtenir une cartouche traçante.

Pour une meilleure compréhension de la suite de la description, on rappelle que la cartouche est composée d'une douille (1) à l'intérieur de laquelle est disposée, à partir de l'amorce, la charge de poudre (2), un ou des moyens faisant office de bourre et/ou de régulateur (3) et la charge de projectiles (4). La ou les bourres (3) sont de tous types connus et appropriés par exemple sous forme d'une pastille en matière plastique avec deux faces évidées planes ou concaves.

Selon l'invention, la bourre d'appoint est constituée par une pluralité de granulés (5) dont la densité et le diamètre notamment sont fonction de l'application recherchée pour la cartouche compte-tenu des vitesses et pression. D'une manière avantageuse, les granulés (5) sont en matière plastique du type PVC, Polyéthylène, polypropylène...

A partir de cette conception de la bourre d'appoint, on peut prévoir différents types d'encartouchage correspondant à différents chargements.

A la figure 1, les granulés (5) sont disposés entre la charge de poudre (2) et la bourre de séparation (3).

A la figure 2, les granulés (5) sont disposés entre la bourre (3) et la charge de projectiles (4).

A la figure 3, les granulés (5) sont placés en fermeture directement sur la charge de projectiles (4).

Il est bien évident que dans chacun des cas, le volume des granulés est convenablement déterminé en fonction des performances recherchées de la cartouche.

Ce type de bourre d'appoint sous forme de granulés est très bien adapté pour une charge de projectiles sous forme d'une bille en plomb (6). Cette bille (6) peut être disposée en fermeture, en appui sur les granulés (5) placés sur la bourre séparatrice (figure 4) ou bien directement en appui sur la bourre régulatrice (3), les granulés étant disposés en fermeture (figure 5).

Il apparaît que les granulés constituent un siège parfait pour la bille (6) qui trouve immédiatement sa position d'appui. La pression de la poudre à l'explosion s'exerce d'une manière uniforme sur la bille. Bien évidemment, la charge de projectiles peut être constituée par une pluralité de plombs (7), l'efficacité et les avantages résultant de la bourre d'appoint sous forme de granulés étant les mêmes.

Ainsi exécuté, ce type de bourre d'appoint se prête, comme indiqué, à tous les chargements en s'adaptant à toutes les longueurs de douilles utilisant des bourres longues ou courtes avec ou non une jupe et en toute matière ou matériau de dureté variable. La cartouche obtenue est esthétique et d'un prix de revient réduit compte-tenu du faible coût des granulés.

On souligne également la facilité de chargement des granulés et le positionnement automatique à l'intérieur de la douille facilitant ainsi l'encartouchage.

Eventuellement, dans une réalisation en variante, on prévoit de remplacer les granulés en matière plastique par des granulés en d'autes matières (liège, sciure de bois, grains de sable).

De même, la bourre d'appoint selon l'invention peut être appliquée dans une cartouche ne présentant pas de bourre de séparation. Dans ce cas, par exemple, les granulés sont disposés entre la charge de poudre et la charge de projectiles. A noter que les granulés peuvent aussi être disposés en fermeture.

Dans ces conditions, toujours en ayant pour objectif d'éviter l'emploi d'une bourre de séparation et d'avoir une bonne compression, les granulés qui constituent la bourre d'appoint sont sélectionnés pour former un ensemble compact avec une forte densité pour éviter le passage des gaz. Dans ce but, plusieurs solutions entrent dans le cadre de l'invention.

A la figure 6, les granulés sont constitués par de la poudre de matière plastique (8) très fine. Cette poudre (8) est tassée afin de former un ensemble compact et homogène. Le volume de la poudre ainsi obtenu est calculé et déterminé en fonction du chargement désiré.

A la figure 7, les granulés sont constitués par des grains de céréales (9) tels que riz concassé, colza ou autres. D'une manière importante, il est apparu surprenant et inattendu que les grains de colza ou autres céréales oléagineuses, donnent des résultats particulièrement avantageux. En effet, sous la pression des gaz à l'explosion, les grains sont écrasés et assurent de ce fait la lubrification du canon compte-tenu de leurs caractéristiques. Il en résulte également une diminution du recul de l'arme.

Bien évidemment, comme indiqé dans le brevet principal, les granulés sous forme de poudre de matières plastiques ou de grains de céréales, peuvent être placés indifféremment, en fonction du chargement de la cartouche désiré, directement sur la poudre (2) en avant des plombs (7) ou de part et d'autre desdits plombs.

A partir de cette conception, il est possible d'étendre les caractéristiques de bourrage d'appoint en combinant les granulés tels que définis (poudre de matière plastique ou grains de céréales) avec des granulés (10) ayant des capacités de fluo rescence ou de phosphorescence pour obtenir une cartouche traçante (figure 10). Les granulés (10) sont sélectionnés de préférence sphériques en ayant un poids suffisant pour être projetés au moment du tir, suffisamment loin.

Comme le montrent les figures 8 et 9, pour certaines applications de la cartouche, la bourre d'appoint peut être disposée avec une charge de projectile sous forme d'une bille de plomb (6).

Selon le chargement de la cartouche, il est apparu nécessaire d'assurer un centrage de la bille (6) quel que soit son diamètre. Dans ce but, on utilise un guide (11) en matière plastique conformé pour être réversible d'une part, et autoriser le centrage et le positionnement de la bille d'autre part.

Les extrémités du guide (11) présentent symétriquement et axialement, d'une manière opposée, chacune un alésage conique (11a) (11b) pour l'appui et le centrage de la bille (6). D'une manière préférée, chacun des alésages détermine un angle au centre de 90 degrés. Il apparaît donc possible d'utiliser, avec le même guide, des billes de diamètres différents (figure 8 et 9). De plus, ce guide, de par sa conception symétrique, peut être utilisé indifféremment des deux côtés ce qui s'avère très important pour l'encartouchage.

A noter que le corps de ce guide (11) peut présenter, dans sa partie médiane, une gorge phériphérique externe (11c) de section transversale en V ou autre. En outre, ce guide (11) peut servir de bourre de séparation.

Les avantages ressortent bien de l'ensemble de la description. En particulier, on souligne :
- le coût de revient réduit de la cartouche obtenue eu égard au faible coût des matières employées pour constituer la bourre d'appoint,
- la suppression éventuelle de la bourre de séparation eu égard à la nature des granulés composant ladite bourre d'appoint,
- la possibilité d'obtenir, à un faible coût, une cartouche traçante,
- la possibilité d'utiliser toute les douilles connues dans le commerce quels que soient leurs formes et leurs calibres.

## Revendications

-1- Bourre d'appoint pour cartouche de fusil de chasse ou autres armes à feu, ladite cartouche comprenant essentiellement une douille (1) à l'intérieur de laquelle est disposée une charge de poudre (2), un ou des moyens faisant office de bourre de séparation et/ou de régulateur (3), et une charge de projectiles (4), caractérisée en ce que la bourre d'appoint est constituée par une pluralité de granulés (5) de forme et densité diverses, notamment en matière plastique du type polyéthylène, polypropylène, PVC,...

-2- Bourre selon la revendication 1, caractérisée en ce que les granulés (5) sont disposés entre la charge de poudre et la bourre de séparation (3).

-3- Bourre selon la revendication 1, caractérisée en e que les granulés (5) sont disposés entre la bourre de séparation (3) et la charge de projectiles (4).

-4- Bourre selon la revendication 1, caractérisée en ce que les granulés sont disposés en bout de douille, en fermeture, devant la charge de projectiles (4).

-5- Bourre selon l'une quelconque des revendications 2, 3 et 4, caractérisée en ce que la charge de projectiles (4) est constituée par une pluralité de plombs.

-6- Bourre selon l'une quelconque des revendications 3 et 4, caractérisée en ce que la charge de projectiles (4) est constituée par une bille en plomb.

-7- Bourre d'appoint pour cartouche de fusils de chasse ou autres armes à feu, ladite cartouche comprenant essentiellement une douille (1) à l'intérieur de laquelle est disposée une carge de poudre (2) et une charge de projectiles (4), caractérisée en ce que les granulés constituant la bourre d'appoint sont sélectionnés pour former un ensemble ayant une forte densité en étant aptes à constituer après tassement un ensemble compact et homogène.

-8- Bourre d'appoint selon la revendication 7, caractérisée en ce que les granulés sont constitués par de la poudre de matière plastique.

-9- Bourre d'appoint selon la revendication 7, caractérisée en ce que les granulés sont constitués par des graines de céréales, notamment oléagineuses.

-10- Bourre d'appoint selon l'une quelconque des revendications 8 et 9, caractérisée en ce qu'elle est combinée avec des granulés (10) ayant des capacités de fluorescence ou de phosphorescence pour obtenir une cartouche traçante.

-11- Bourre d'appoint selon la revendication 4, caractérisée en ce que les granulés (10) sont sphériques et d'un poids supérieur à celui des éléments constitutifs de la bourre d'appoint.

-12- Bourre d'appoint selon la revendication 6, caractérisée en ce que la bille est positionnée dans un guide (11) conformé pour être, d'une part, réversible et d'autre part, pour permettre le positionnement et le centrage de la bille quel que soit son diamètre.

-13- Bourre d'appoint selon la revendication 12, caractérisé en ce que les extrémités du guide (11) présentent symétriquement et axialement d'une manière opposée, chacune un alésage conique.

-14- Bourre d'appoint selon la revendication 13, caractérisée en ce que le corps du guide (11) présente dans sa partie médiane une gorge périphérique externe de section transversale en V.
